# EUROPÄISCHE PATENTANMELDUNG

(11) **EP 2 039 832 A1**
(43) Veröffentlichungstag der Anmeldung: **25.03.2009**
(21) Anmeldenummer: 07116860.3
(22) Anmeldetag: 20.09.2007
(51) Int. Cl.: E01F 9/011

(54) **Mast für Verkehrsschilder**

(71) Anmelder: Weiss-Electronic GmbH, 54294 Trier (DE)
(72) Erfinder: Bernhard, Christoph, 73240, Wendlingen (DE)
(74) Vertreter: TBK-Patent

(57) **Zusammenfassung**

Die Erfindung stellt einen Mast (10) für Verkehrsschilder bereit, wobei der Mast (10) einen ersten und einen zweiten Rohrabschnitt (11, 12) aufweist, die derart angeordnet sind, dass die Mittelachsen des ersten und des zweiten Rohrabschnitts zusammenfallen, und eine Antriebseinrichtung (14) aufweist, die im Inneren von zumindest einem des ersten und des zweiten Rohrabschnitts (11, 12) angeordnet ist, wobei der erste Rohrabschnitt (11) ortsfest ist und der zweite Rohrabschnitt (12) über die Antriebseinrichtung (14) um seine Mittelachse drehbar ist.

## Beschreibung

Die Erfindung bezieht sich auf einen Mast für Verkehrsschilder, und genauer, auf einen Mast zum Aktivieren und Deaktivieren von Verkehrszeichen.

Aufgrund des ständig steigenden Verkehrsaufkommens ergibt sich die Notwendigkeit auf Änderungen einer Verkehrssituation wie z.B. an Verkehrsknotenpunkten schnell reagieren zu können. Dazu wäre es vorteilhaft, eine Vorrichtung zu besitzen, die Verkehrszeichen an Verkehrsknotenpunkten schnell und unkompliziert aktivieren bzw. deaktivieren kann, z.B. um vorübergehend eine Geschwindigkeitsbegrenzung, ein Überholverbot oder Ähnliches zu bewirken.

In diesem Zusammenhang sind bereits mehrere Ansätze bekannt. So beschreibt zum Beispiel die Druckschrift DE 201 20 263 U1 ein in Form eines Klappschildes ausgeführtes, an einem Mast befestigtes Verkehrsschild. Das auf dem Klappschild abgebildete Verkehrszeichen kann durch Auf- bzw. Zuklappen des Klappschildes aktiviert bzw. deaktiviert werden. Die Bedienung des Klappschildes erfolgt über einen manuell zu betätigenden Hebel am Mast des Klappschildes. Ein weiteres Klappschild, das z.B. auf einem Mittelstreifen einer mehrspurigen Straße aufgestellt ist, kann über einen mit dem Hebel verbundenen Seilzug vom ersten Mast aus fernbetätigt werden. Die Betätigung des Hebels am ersten Mast muss jedoch vor Ort, d.h. am Standort des ersten Masts, durchgeführt werden.

Des Weitern beschreibt die Druckschrift DE 296 06 146 U1 einen tafelförmigen klappbaren Verkehrszeichenträger. Der Klappmechanismus kann motorisch betätigt werden, was eine Fernsteuerung des Klappmechanismus erlaubt.

Bei beiden Vorrichtungen gemäß dem Stand der Technik bleibt jedoch auch im zugeklappten Zustand zumindest die Hälfte der Fläche der Rückseite des Verkehrsschildes zu sehen, was zu einer Ablenkung eines Fahrers führen kann, der nicht sofort erkennen kann, ob das Verkehrsschild gültig ist oder ob es möglicherweise verdreckt oder beschädigt ist.

Es ist demnach eine Aufgabe der Erfindung, die Vorrichtungen gemäß dem Stand der Technik zu verbessern.

Gemäß der Erfindung wird diese Aufgabe gelöst durch einen Mast für Verkehrsschilder, mit
einem ersten und einem zweiten Rohrabschnitt, die derart angeordnet sind, dass die Mittelachsen des ersten und des zweiten Rohrabschnitts zusammenfallen, und
einer Antriebseinrichtung, die im Inneren von zumindest einem des ersten und des zweiten Rohrabschnitts angeordnet ist, wobei
der erste Rohrabschnitt ortsfest ist, und
der zweite Rohrabschnitt über die Antriebseinrichtung um seine Mittelachse drehbar ist.

Der Mast gemäß der Erfindung ist dazu in der Lage, Verkehrszeichen auf eine solche Weise zu Aktivieren und Deaktivieren, dass es für einen Fahrer sofort ersichtlich ist, ob das Verkehrszeichen gültig ist oder nicht.

Gemäß weiteren Aspekten der Erfindung
- umfasst der Mast weiter ein Verbindungselement, das aus einem Befestigungsabschnitt und einem Führungsabschnitt besteht, wobei der erste ortsfeste Rohrabschnitt an dem Befestigungsabschnitt befestigt ist und der zweite drehbare Rohrabschnitt durch den Führungsabschnitt beweglich geführt ist;
- ist der zweite drehbare Rohrabschnitt über einen Mitnehmer an der Antriebseinrichtung angebracht;
- ist die Antriebseinrichtung mit einem Getriebe verbunden.

Durch die Verwendung eines Getriebes kann ein an dem Mast befestigtes Verkehrsschild sicher gedreht werden, da die Kraftübertragung erhöht werden kann. Des Weiteren dient das Getriebe auch zur Fixierung des Schildes in einer der vorbestimmten Positionen und verhindert, dass die Stellung des Verkehrsschilds durch äußere Einflüsse wie zum Beispiel Wind beeinflusst wird.

Gemäß weiteren Aspekten der Erfindung
- ist der zweite Rohrabschnitt um 180 Grad verdrehbar und jeweils bei Stellungen von 0 Grad, 90 Grad und 180 Grad mittels der Antriebseinrichtung arretierbar;
- ist die Antriebseinrichtung ein Rohrmotor.

Durch die Verwendung eines Rohrmotor ist es möglich, den Platz im Inneren des ersten und des zweiten Rohrabschnitts optimal auszunutzen und einen Motor bereitzustellen, der dazu in der Lage ist, auch ein größeres Verkehrsschild zuverlässig zu drehen. Des Weiteren ergibt sich ein Vorteil, dass handelsübliche Rohrmotoren verwendet werden können, wie sie z.B. in Rollläden verwendet werden. Dadurch können die Herstellungskosten verringert werden.

Gemäß weiteren Aspekten der Erfindung
- umfasst der Mast weiter eine Funkbaugruppe und die Drehung des zweiten Rohrabschnitts in eine der Stellungen von 0 Grad, 90 Grad oder 180 Grad wird über eine Funkverbindung ferngesteuert.

Durch solch eine Funkbaugruppe kann die Aktivierung und Deaktivierung der Verkehrszeichen ferngesteuert durchgeführt werden. Dadurch kann die Stellung des Verkehrszeichens von einer zentralen Einrichtung aus gesteuert werden und es können mehrere Verkehrszeichen gleichzeitig zentral gesteuert werden, um von einer zentralen Stelle aus auf Änderungen eines Verkehrsaufkommens schnell reagieren zu können.

Gemäß weiteren Aspekten der Erfindung
- kann an dem zweiten Rohrabschnitt zumindest ein Verkehrsschild befestigt werden;
- kann der erste ortsfeste Rohrabschnitt im Boden oder an einer Leitplanke befestigt werden;
- kann der erste ortsfeste Rohrabschnitt an einer Brücke über einer Fahrbahn befestigt werden;
- ist ein Ende des zweiten Rohrabschnitts durch eine Abdeckkappe verschließbar;
- erfolgt die Energieversorgung über ein Solarpanel.

Durch die Verwendung eines Solarpanels zur Energieversorgung kann der Mast vollkommen unabhängig von existierenden Stromnetzen an jeder beliebigen Stelle aufgestellt werden. Dadurch, und in Verbindung mit der Fernsteuerung über die Funkbaugruppe, wird ein flexibler Einsatz des Masts gewährleistet. Außerdem ist der Mast dadurch leicht montierbar und muss nicht erst an eine vorhandene Stromversorgung angeschlossen werden.

Gemäß weiteren Aspekten der Erfindung
- umfasst der Mast eine Kommunikationseinrichtung zum Kommunizieren mit einer weiteren Kommunikationseinrichtung, die an einem zweiten Mast angebracht ist, um die Antriebseinrichtung des zweiten Masts derart anzusteuern, dass die Stellung des drehbaren Rohrabschnitts des ersten Mast und des zweiten Masts übereinstimmt.

Durch diese Kommunikationsvorrichtung kann bei einer Aktivierung und Deaktivierung eines Verkehrszeichens entlang einer mehrspurigen Straße eine Aktivierung und Deaktivierung eines oder mehrerer entsprechender Verkehrszeichen entlang dieser Straße zuverlässig erfolgen, ohne das eine oder die mehreren Verkehrszeichen separat ansteuern zu müssen.

Des Weiteren stellt die Erfindung ein Verkehrsschild bereit, das an einem wie vorstehend beschriebenem Mast befestigt ist.

Im Folgenden wird ein bevorzugtes Ausführungsbeispiel der Erfindung anhand der anhängenden Zeichnungen beschrieben.

### In den anhängenden Zeichnungen gilt:

Fig. 1 zeigt einen Aufbau eines Masts gemäß einem Ausführungsbeispiel der Erfindung.
Fig. 2 zeigt ein an dem Mast gemäß dem Ausführungsbeispiel der Erfindung befestigtes Verkehrsschild.
Fig. 3 zeigt eine Verwendung des Masts gemäß einem Ausführungsbeispiel der Erfindung.
Fig. 4 zeigt eine Master-Slave-Anordnung, die den Mast gemäß einem Ausführungsbeispiel der Erfindung verwendet.

In den Figuren bezeichnet Bezugszeichen 10 einen Mast, 11 bezeichnet einen ersten Rohrabschnitt und 12 bezeichnet einen zweiten Rohrabschnitt. Des Weiteren bezeichnet Bezugszeichen 13 ein Verbindungselement, 131 einen Befestigungsabschnitt und 132 ein Führungsabschnitt des Verbindungselements. Bezugszeichen 14 bezeichnet eine Antriebseinrichtung, 15 einen Mitnehmer, 16 eine Abdeckkappe und 20 ein Verkehrsschild.

Weiter bezeichnet Bezugszeichen 30 eine Verkehrsleitsystemeinheit, 31 ein Gehäuse, 32 eine Funkbaugruppe, 33 eine Baugruppe zur Signalübertragung, wie z.B. einen Infrarot-Sender-Empfänger, 34 Energiekomponenten, 35 ein Versorgungskabel und 36 ein Solarpanel. Bezugszeichen 40 bezeichnet eine mehrspurige Fahrbahn und 41 eine Slave-Verkehrsleitsystemeinheit.

In Fig. 1 ist der Aufbau eines Masts gemäß der Erfindung dargestellt. Ein Mast 10 besteht aus einem ersten Rohrabschnitt 11 und einem zweiten Rohrabschnitt 12. Die beiden Rohrabschnitte sind derart angeordnet, dass deren Mittelachsen zusammenfallen. Des Weiteren umfasst der Mast 10 eine Antriebseinrichtung 14, die im Inneren von zumindest einem des ersten und zweiten Rohrabschnitts 11, 12 angeordnet ist. In dem in Fig. 1 dargestellten Ausführungsbeispiel ist die Antriebseinrichtung 14 ein Rohrmotor, der im Inneren von sowohl dem ersten Rohrabschnitt 11 als auch dem zweiten Rohrabschnitt 12 liegt.

Der erste Rohrabschnitt 11 ist ortsfest und kann z.B. im Boden oder an einer Leitplanke befestigt werden. Der zweite Rohrabschnitt 12 ist über die Antriebseinrichtung 14 um seine Mittelachse drehbar.

Der erste und der zweite Rohrabschnitt sind über ein Verbindungselement 13 verbunden. Das Verbindungselement 13 besteht aus einem Befestigungsabschnitt 131, an dem der erste ortsfeste Rohrabschnitt 11, z.B. mittels Schrauben, befestigt ist, und einem Führungsabschnitt 132. Der Führungsabschnitt 132 dient zur Führung des drehbaren zweiten Rohrabschnitts 12 um dessen Mittelachse. Der Außendurchmesser des Führungsabschnitts 132 ist demnach vorzugsweise etwas kleiner als der Innendurchmesser des zweiten Rohrabschnitts 12, um eine im Wesentlichen reibungsfreie Drehung des zweiten Rohrabschnitts 12 zu gewährleisten.

An einem Endabschnitt der Antriebseinrichtung 14 ist ein Mitnehmer 15 befestigt, über welchen der zweite Rohrabschnitt 12 an der Antriebseinrichtung 14 angebracht ist. Über den Mitnehmer 15 und die Antriebseinrichtung 14 ist der zweite Rohrabschnitt 12 um 180 Grad drehbar und kann jeweils bei Positionen von 0 Grad, 90 Grad und 180 Grad arretiert werden. Um den zweiten Rohrabschnitt zuverlässig drehen zu können, kann der Motor zusätzlich mit einem Getriebe verbunden sein. Das Getriebe erhöht einerseits die Kraft, die zum Drehen des Schildes aufgebracht werden kann und verhindert andererseits, dass das Schild durch äußere Einflüsse, wie etwa Wind gedreht wird. Außerdem kann das Getriebe zur Arretierung in einer der vorbestimmten Positionen verwendet werden.

An einem Endabschnitt des zweiten Rohrabschnitts 12 ist eine Abdeckkappe 16 zum Verschließen des zweiten Rohrabschnitts 12 vorgesehen.

Fig. 2 zeigt ein Verkehrsschild, das an einem Mast gemäß dem Ausführungsbeispiel der Erfindung befestigt ist. In Fig. 2 ist der Mast 10 mit dem ersten Rohrabschnitt 11 und dem zweiten Rohrabschnitt 12 gezeigt. Das Verkehrsschild 20 ist an dem zweiten drehbaren Rohrabschnitt 12, z.B. mittels Schrauben, befestigt und kann um eine in Fig. 2 durch eine gestrichelte Linie dargestellte Achse A wahlweise links oder rechts herum gedreht werden. Durch Verdrehen des zweiten Rohrabschnitts 12 kann das Verkehrsschild derart in eine erste Stellung ausgerichtet werden, dass die Fläche des Verkehrsschildes direkt von vorne und damit vollständig zu sehen ist, wie in Fig. 2 dargestellt ist. Außerdem kann durch eine Drehung des Verkehrsschilds um 90 Grad links oder rechts herum das Verkehrsschild auch in eine zweite Stellung ausgerichtet werden, in der lediglich die bei üblichen Verkehrsschildern nur wenige Millimeter dicke Seite von vorne zu sehen ist. In dieser zweiten Stellung ist das Verkehrsschild von vorne somit praktisch nicht zu erkennen.

Falls das Verkehrsschild gültig sein soll, wird das Verkehrsschild über den zweiten Rohrabschnitt 12 mit Hilfe des Mitnehmers 15 und der Antriebseinrichtung 14 in die erste Stellung gebracht. Falls das Verkehrsschild nicht gültig sein soll, also deaktiviert werden soll, wird das Verkehrsschild entsprechend in die zweite Stellung gebracht. Da das Verkehrsschild in dieser Stellung von vorne, also aus der Sicht eines Fahrers, kaum wahrnehmbar ist, muss der Fahrer auch nicht beurteilen, ob es sich nun um ein gültiges Verkehrszeichen handelt oder nicht. Das Verkehrszeichen kann somit über den zweiten drehbaren Rohrabschnitt 12 erkennbar aktiviert und deaktiviert werden.

Wie in Fig. 1 dargestellt ist die Antriebseinrichtung 14 vorzugsweise ein Rohrmotor, wie er z.B. in Rollläden vorkommt. Es sei jedoch angemerkt, dass auch jede andere Form einer Antriebseinrichtung anwendbar ist, soweit diese dieselben Vorteile aufweist.

In dem in Fig. 1 gezeigten Beispiel liegt die Antriebseinrichtung im Inneren von sowohl dem ersten Rohrabschnitt 11 als auch dem zweiten Rohrabschnitt 12. Es sei jedoch angemerkt, dass die Antriebseinrichtung auch nur in einem der beiden Rohrabschnitte 11, 12 angeordnet sein kann.

Des Weiteren ist in dem vorstehend beschriebenen Ausführungsbeispiel der zweite drehbare Rohrabschnitt 12 über dem ersten ortsfesten Rohrabschnitt 11 angeordnet. Es ist jedoch auch eine Anordnung denkbar, bei der der erste ortsfeste Rohrabschnitt 11 über dem zweiten drehbaren Rohrabschnitt 12 angeordnet ist und der erste Rohrhabschnitt 11 beispielsweise an einer Brücke über der Fahrbahn befestigt ist.

Der erste und der zweite Rohrabschnitt sind vorzugsweise Rohre mit einem runden Querschnitt. Es können jedoch auch Rohre mit beliebigem Querschnitt verwendet werden, solange die Funktion des Masts gewährleistet ist. Im Falle eines nicht runden zweiten Rohrabschnitts 12 ist es beispielsweise vorteilhaft, zumindest am unteren Teil in Verbindung mit dem Verbindungselement einen runden Querschnitt einzusetzen, so dass sich der Rohrabschnitt 12 einwandfrei drehen lässt.

In dem in Fig. 1 dargestellten Ausführungsbeispiel ist ein flaches Schild mit einer Vorder- und einer Rückseite gezeigt. Es sind jedoch auch Schilder, die drei oder mehrere Oberflächen aufweisen bzw. eine Anordnung, die zwei oder mehrere Schilder aufweist, anwendbar. Der Mast kann dann nicht nur zum Aktivieren und Deaktivieren von Verkehrszeichen, sondern auch zum Wechseln zwischen verschiedenen Verkehrszeichen eingesetzt werden.

Fig. 3 zeigt den Aufbau eines Beispiels einer Verkehrsleitsystemeinheit, die den Mast gemäß dem vorstehend beschriebenen Ausführungsbeispiel der Erfindung verwendet. Die in Fig. 3 gezeigte Verkehrsleitsystemeinheit 30 besteht beispielsweise aus zwei oder mehreren Rohren, wobei das in Fig. 3 links dargestellte Rohr aus dem ersten Rohrabschnitt 11 und dem zweiten Rohrabschnitt 12 besteht. Das Verkehrsschild 20 ist an dem zweiten drehbaren Rohrabschnitt 12 befestigt und die Antriebseinrichtung 14 befindet sich im Inneren des ersten und zweiten Rohrabschnitts 11, 12, wie vorstehend mit Bezug auf Figuren 1 und 2 beschrieben. Fig. 3 zeigt das Verkehrsschild 20 in der deaktivierten Stellung, d.h. in der Stellung, in der lediglich die Seite des Verkehrsschildes zu sehen ist.

Die Verkehrsleitsystemeinheit 30 umfasst weiter ein Gehäuse 31, an dem eine Funkbaugruppe 32 angebracht ist, um eine Fernsteuerung der Antriebseinrichtung 14 zu ermöglichen. Die Funkbaugruppe 32 kann z.B. eine GSM-Antenne (GSM: Global System for Mobile Communication) sein. Es sei jedoch angemerkt, dass auch jede andere Form einer Funkfernbedienung anwendbar ist. Optional kann das Gehäuse 31 auch eine Baugruppe 33 zur Signalübertragung wie z.B. einen Infrarot(IR)-Sender-Empfänger aufweisen. Über die Baugruppe 33 kann eine weitere Verkehrsleitsystemeinheit angesteuert werden, wie nachstehend mit Bezug auf Fig. 4 beschrieben ist.

Die Baugruppe zur Signalübertragung kann beispielsweise ein IR-Sender-Empfänger sein, wie vorstehend erwähnt. Es sei jedoch angemerkt, das jede andere Art von Signalübertragung, wie z.B. Bluetooth oder Ähnliches, verwendet werden kann.

Das Gehäuse 31 umfasst weiter herkömmliche Energiekomponenten 34, die nicht weiter beschrieben werden und über ein Versorgungskabel 35 mit der Antriebseinrichtung 14 verbunden sind, um diese mit Energie zu versorgen.

In dem in Fig. 3 gezeigten Beispiel wird das System 30 über ein Solarpanel 36 mit Energie versorgt. Es sei jedoch angemerkt, dass die Energieversorgung auch über eine herkömmliche Stromleitung erfolgen kann, soweit diese verfügbar ist.

Des Weiteren sei angemerkt, dass die Verkehrsleitsystemeinheit 30 auch aus nur einem Mast bestehen kann, wobei in solch einem Fall das Gehäuse 31 und das Solarpanel 36 an dem ersten ortsfesten Rohrabschnitt 11 befestigt werden.

Fig. 4 zeigt ein Beispiel einer Master-Slave-Anordnung von zwei Verkehrsleitsystemeinheiten. Das Master-System 30 auf der rechten Seite einer in Fig. 4 dargestellten mehrspurigen Fahrbahn 40 entspricht im Aufbau dem in Fig. 3 dargestellten System 30. Das Slave-System 41, das auf der anderen Seite der mehrspurigen Fahrbahn aufgestellt ist, entspricht grundsätzlich dem Master-System, jedoch weist es keine eigene Funkbaugruppe, wie z.B. eine GSM-Baugruppe auf. Das Slave-System 41 wird durch das Master-System 30 über z.B. eine Infrarot-Verbindung mittels der IR-Sender-Empfänger angesteuert. Wenn das Master-System 30 eine Anweisung zum Verstellen des Verkehrsschildes über die Funkbaugruppe 32 empfängt, gibt es diese Anweisung über z.B. die IR-Verbindung an das Slave-System 41 weiter. Somit muss das Slave-System 41 nicht gesondert über eine eigene Funkverbindung (z.B. GSM-Verbindung) angesteuert werden und es wird erreicht, dass das Verkehrsschild des Master-Systems 30 und das Verkehrsschild des Slave-Systems 41 zuverlässig die gleiche Stellung einnehmen.

Angesichts der vorstehenden Beschreibung von Ausführungsbeispiel ist ersichtlich, dass Modifikationen und Änderungen vorgenommen werden können, ohne sich vom Umfang der Erfindung zu entfernen.

## Patentansprüche

1. Mast (10) für Verkehrsschilder, mit
einem ersten und einem zweiten Rohrabschnitt (11, 12), die derart angeordnet sind, dass die Mittelachsen des ersten und des zweiten Rohrabschnitts zusammenfallen, und
einer Antriebseinrichtung (14), die im Inneren von zumindest einem des ersten und des zweiten Rohrabschnitts (11, 12) angeordnet ist, wobei
der erste Rohrabschnitt (11) ortsfest ist, und
der zweite Rohrabschnitt (12) über die Antriebseinrichtung (14) um seine Mittelachse drehbar ist.

2. Mast gemäß Anspruch 1, weiter mit
einem Verbindungselement (13), das aus einem Befestigungsabschnitt (131) und einem Führungsabschnitt (132) besteht,
wobei der erste ortsfeste Rohrabschnitt (11) an dem Befestigungsabschnitt befestigt ist und der zweite drehbare Rohrabschnitt (12) durch den Führungsabschnitt beweglich geführt ist.

3. Mast gemäß Anspruch 1 oder 2, wobei der zweite drehbare Rohrabschnitt (12) über einen Mitnehmer (15) an der Antriebseinrichtung (14) angebracht ist.

4. Mast gemäß einem der vorstehenden Ansprüche, wobei die Antriebseinrichtung (14) mit einem Getriebe verbunden ist.

5. Mast gemäß einem der vorstehenden Ansprüche, wobei der zweite Rohrabschnitt um 180 Grad verdrehbar und jeweils bei Stellungen von 0 Grad, 90 Grad und 180 Grad mittels der Antriebseinrichtung arretierbar ist.

6. Mast gemäß einem der vorstehenden Ansprüche, wobei die Antriebseinrichtung (14) ein Rohrmotor ist.

7. Mast gemäß einem der vorstehenden Ansprüche, wobei der Mast weiter eine Funkbaugruppe (32) aufweist und die Drehung des zweiten Rohrabschnitts (12) in eine der Stellungen von 0 Grad, 90 Grad oder 180 Grad über eine Funkverbindung ferngesteuert wird.

8. Mast gemäß einem der vorstehenden Ansprüche, wobei an dem zweiten Rohrabschnitt (12) zumindest ein Verkehrsschild (20) befestigt werden kann.

9. Mast gemäß einem der vorstehenden Ansprüche, wobei der erste ortsfeste Rohrabschnitt (11) im Boden oder an einer Leitplanke befestigt werden kann.

10. Mast gemäß einem der vorstehenden Ansprüche, wobei der erste ortsfeste Rohrabschnitt (11) an einer Brücke über einer Fahrbahn befestigt werden kann.

11. Mast gemäß einem der vorstehenden Ansprüche, wobei ein Ende des zweiten Rohrabschnitts (12) durch eine Abdeckkappe (16) verschließbar ist.

12. Mast gemäß einem der vorstehenden Ansprüche, wobei die Energieversorgung über ein Solarpanel (36) erfolgt.

13. Mast gemäß einem der vorstehenden Ansprüche, weiter mit einer Kommunikationseinrichtung (33) zum Kommunizieren mit einer weiteren Kommunikationseinrichtung, die an einem zweiten Mast angebracht ist, um die Antriebseinrichtung des zweiten Masts derart anzusteuern, dass die Stellung des drehbaren Rohrabschnitts des ersten Mast und des zweiten Masts übereinstimmt.

14. Verkehrsschild, das an einem Mast gemäß einem der vorstehenden Ansprüche befestigt ist.
